# EUROPÄISCHE PATENTANMELDUNG

(11) **EP 1 650 721 A1**
(43) Veröffentlichungstag der Anmeldung: **26.04.2006**
(21) Anmeldenummer: 05019410.9
(22) Anmeldetag: 07.09.2005
(51) Int. Cl.: G08B 5/36

(54) **Signalvorrichtung, insbesondere Signalsäule**

(30) Priorität: 22.10.2004 DE 102004051675; 24.03.2005 DE 102005014345
(71) Anmelder: WERMA Signaltechnik GmbH & Co.KG, 78604 Rietheim-Weilheim (DE)
(72) Erfinder: Marquardt, Jürgen, 78604 Rietheim-Weilheim (DE)
(74) Vertreter: Eisele, Otten, Roth & Dobler

(57) **Zusammenfassung**

Es wird eine Signalvorrichtung, insbesondere Signalsäule, zum Signalisieren von wenigstens einem Betriebszustand von einem technischen Gerät wie einer Maschine, einer Anlage, eines Fahrzeugs oder dergleichen, mit wenigstens einem Signalelement (5), insbesondere einer Leuchtdiode und/oder einem Summer oder dergleichen, vorgeschlagen, die die Anwendungsmöglichkeiten deutlich erweitert. Dies wird erfindungsgemäß dadurch erreicht, dass die Signalvorrichtung eine vom technischen Gerät unabhängige Kontrolleinheit (4) zum Kontrollieren des Betriebszustandes wenigstens des Signalelementes (5) aufweist, die wenigstens einen Parametereingang (8) zum Erfassen eines Zustandsparameters des technischen Gerätes aufweist.

## Beschreibung

Die Erfindung betrifft eine Signalvorrichtung, insbesondere eine Signalsäule, nach dem Oberbegriff des Anspruchs 1.

### Stand der Technik

Signalvorrichtungen, insbesondere Signalsäulen und/oder Summer oder dergleichen, sind zum Signalisieren bzw. Anzeigen von Betriebszuständen an technischen Geräten, wie Maschinen, Anlagen oder Fahrzeugen vielfach im Einsatz. Sie dienen vor allem dazu, Betriebsstörungen solcher Maschinen oder Anlagen insbesondere optisch und/oder akustisch zu signalisieren, so dass das Bedienpersonal in der Lage ist, diese zu erkennen und zu beseitigen. Weiterhin können derartige Signalgeräte auch Betriebszustände signalisieren, von denen Gefahren für die Umgebung bzw, für Personen in der Umgebung ausgehen.

Um Maschinen oder Anlagen in ihrer Kapazität nach Möglichkeit auszulasten, werden diese häufiger im Dauerbetrieb eingesetzt. Bei vielen Fertigungsbetrieben laufen solche Maschinen im Wesentlichen vollautomatisch, so dass nur sehr wenig ßedien- und Überwachungspersonal vorgesehen wird. Dabei ist es nicht zu vermeiden, dass einzelne Maschinen oder Anlagen zeitweise nicht überwacht werden können, so dass es zu unerkannten Betriebsstörungen mit den damit verbundenen negativen Begleiterscheinungen, wie beispielsweise ein Betriebsausfall, oder gar zu Gefahrensituationen kommen kann.

Entsprechende Signalvorrichtungen wie z.B. Signalsäulen sind in unterschiedlichsten Varianten bereits handelsüblich.
Häufig sind Signalsäulen mit mehreren, zusammensteckbaren Einzelmodulen im Einsatz, wobei zum Beispiel ein Basis- bzw. Sockelmodul, ein oder mehrere Signal- bzw. Leuchtmodule und/oder ein akustisches Signalmodul mit einem Piezo-Summer oder dergleichen vorgesehen sind. Weiterhin ist bereits handelsüblich, dass Leuchtmodule als Leuchtelement eine Glühlampe, eine/mehrere Leuchtdioden und/oder Blitzleuchten aufweisen.

Bei bisherigen Signalvorrichtung wie z.B. Signalsäulen, etc. erhält diese vom technischen Gerät die Anweisungen bzw. Befehle, dass z.B. eine grüne Leuchte und/oder rote Leuchte und/oder ein Summer, etc. ein Signal für den jeweils zugeordneten Betriebszustand des technischen Gerätes abgibt. Das bedeutet, dass eine Kontrolleinheit des technischen Gerätes die Kontrolle der Signalvorrichtung bzw. Signalsäule wahrnimmt. Die Signalvorrichtung nimmt somit lediglich Anweisungen bzw. Befehle an, die sie entsprechend ausführt.

### Aufgabe und Vorteile der Erfindung

Aufgabe der Erfindung ist es demgegenüber, eine Signalvorrichtung, insbesondere Signalsäule oder dergleichen, zum Signalisieren bzw. Anzeigen von wenigstens einem Betriebszustand von einem technischen Gerät mit wenigstens einem Signalelement, insbesondere einem Leuchtelement wie z.B. einer Leuchtdiode und/oder einem akustischen Signalgeber wie z.B. einem Summer, etc., vorzuschlagen, die die Anwendungsmöglichkeiten deutlich erweitert.

Diese Aufgabe wird, ausgehend von einer Signalvorrichtung der einleitend genannten Art, durch die kennzeichnenden Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße. Signalvorrichtung dadurch aus, dass die Signalvorrichtung eine vom technischen Gerät unabhängige Kontrolleinheit zum Kontrollieren des Betriebszustandes wenigstens des Signalelementes aufweist, die wenigstens einen Parametereingang zum Erfassen eines Zustandsparameters des technischen Gerätes aufweist. Hiermit wird ermöglicht, dass die Signalvorrichtung gemäß der Erfindung eine "technische Intelligenz" für die Be-/verarbeitung des Zustandsparameters aufweist, die unabhängig vom zu überwachenden technischen Gerät ist. Dies gewährleistet eine entscheidende Erweiterung der Anwendungsmöglichkeiten in der Praxis. Beispielsweise können auch technische Geräte ohne elektronische Kontrolleinheit, beispielsweise aus früheren Jahrzehnten, gemäß der Erfindung mit einer Signalvorrichtung bzw. Signalsäule einschließlich entsprechender Funktionalitäten nachgerüstet bzw. ausgestattet werden.

Entsprechendes trifft auch für technische Geräte zu, bei denen ursprünglich davon ausgegangen wurde, dass keine Signalisierung eines Betriebszustands notwendig ist und somit keine entsprechenden Vorkehrungen aufweisen, jedoch z.B. aufgrund unterschiedlichster Änderungen der Rahmenbedingungen eine entsprechende Signalisierung gewünscht bzw. notwendig wird. Gemäß der Erfindung sind auch derartige technische Geräte in vorteilhafter Weise erweiterbar bzw. ausbaubar, so dass mit Hilfe einer erfindungsgemäßen Signalvorrichtung eine Signalisierung des Betriebszustandes auch derartiger technischer Geräte verwirklicht werden kann.

Grundsätzlich können unterschiedlichste Zustandsparameter des technischen Gerätes der Kontrolleinheit gemäß der Erfindung zugeführt und mit deren Hilfe vorteilhaft aufbereitet zur Anzeige des Betriebszustandes des technischen Gerätes verwendet werden.

Vorzugsweise ist der Zustandsparameter als Sensorparameter eines Sensors ausgebildet. Mit Hilfe dieser Maßnahme kann der Betriebszustand durch den Sensor erfasst und an die Kontrolleinheit gemäß der Erfindung übermittelt bzw. dieser zur Verfügung gestellt werden. Dagegen ist auch denkbar, dass bereits wenigstens zum Teil aufbereitete Parameter bzw. Sensorparameter der Kontrolleinheit gemäß der Erfindung zur Verfügung gestellt bzw. an diese übermittelt werden.

In einer besonderen Weiterbildung der Erfindung ist der Sensor als ein Sensor des technischen Gerätes ausgebildet. Hiermit wird in besonders eleganter Weise ein bereits vorhandener Sensor des technischen Gerätes für die Signalisierung des Betriebszustandes nutzbar, so dass sich der konstruktive Aufwand zur Verwirklichung der Erfindung reduzieren lässt.

In einer vorteilhaften Variante der Erfindung ist der Sensor als ein vom technischen Gerät unabhängiger Sensor ausgebildet. Hiermit wird ermöglicht, dass beispielsweise technische Geräte, die bislang keine eigene Sensorik aufweisen, derart ausgebildet werden können, dass eine Anzeige eines Betriebszustandes realisierbar ist. Hierdurch wird wiederum der Anwendungsbereich erfindungsgemäßer Signalvorrichtungen im Vergleich zum Stand der Technik deutlich erweitert.

Darüber hinaus können auch technische Geräte zur Anzeige eines Betriebszustandes ausgebildet werden, bei denen beispielsweise ein Sensor oder dergleichen vergessen bzw. ursprünglich für bestimmte Zustandsparameter nicht benötigt wurde.

Beispielsweise sind zur Inbetriebnahme oder bei einer Umstellung des technischen Gerätes, beispielsweise zur Erzeugung eines anderen Produkts oder dergleichen, spezielle und/oder weitere als die im Normalbetrieb notwendigen bzw. vorhandenen Sensoren erforderlich. Gemäß der Erfindung kann z.B. in einer Umstellungs- und/oder Inbetriebnahme-Phase ein zusätzlicher und/oder separater bzw. vom technischen Gerät unabhängiger Sensor gemäß der Erfindung verwendet werden.

Grundsätzlich ist es mit Hilfe der Erfindung möglich, ein lokales Netzwerk bzw. ein "LAN" zu realisieren, was weitestgehend unabhängig vom technischen Gerät bzw. deren Hardware und/oder Software funktionieren kann. Weiterhin können die zur Anzeige des Betriebszustands notwendigen Komponenten, wie z.B. Hardware und Software, hierbei weitestgehend optimal aufeinander abgestimmt werden, so dass eine besonders vorteilhafte Signalisierung des Betriebszustands möglich ist.

In einer vorteilhaften Ausführungsform der Erfindung ist wenigstens eine eine Datenleitung umfassende Steckereinheit zum Verbinden wenigstens des Signalelementes mit der Kontrolleinheit vorgesehen. Hiermit ist eine vorteilhafte, insbesondere lösbare Verbindung zwischen der Kontrolleinheit und dem Signalelement herstellbar. Beispielsweise kann ein handelsübliches Signalelement verwendet werden, das über eine Standardsteckverbindung mit der separaten Kontrolleinheit verbindbar ist. Dies ermöglicht beispielsweise eine besonders wirtschaftlich günstige Herstellung der Signalvorrichtung bzw. Signalsäule gemäß der Erfindung. Beispielsweise wird eine Nachrüstung bereits handelsüblicher Signalvorrichtungen mit der Kontrolleinheit bzw. "technischen Intelligenz" gemäß der Erfindung umsetzbar.

Alternativ oder in Kombination zur zuvor genannten Ausführungsform ist wenigstens eine Sendeeinheit mit einem Sender zur drahtlosen Datenübertragung auf einen Empfänger vorgesehen. Hiermit wird eine drahtlose Datenübertragung in vorteilhafter Weise realisierbar, wobei beispielsweise zwischen der Kontrolleinheit und dem Signalelement eine entsprechende drahtlose Datenübertragung erfolgt. Dies ist insbesondere bei Lokalitäten von besonderem Vorteil, bei denen beispielsweise das Signalelement sehr weit oben am technischen Gerät zu installieren ist und die Kontrolleinheit gemäß der Erfindung und/oder ein Sensor zur Erfassung eines Zustandsparameters des technischen Gerätes weit entfernt oder an schwer zugänglichen Lokalitäten platziert werden sollten.

Darüber hinaus kann gemäß dieser Variante der Erfindung beispielsweise ein mobiler Empfänger erreicht werden, der insbesondere von einer weit entfernten, gegebenenfalls auch außerhalb des Betriebsgeländes befindlichen Bedien- oder Überwachungsperson mitgeführt werden kann. Auf Seiten des zu überwachenden technischen Gerätes sind hierzu keinerlei Modifikationen erforderlich.

Bei der Variante der Erfindung, bei der die Signalvorrichtung bzw. das Signalmodul einen Empfänger umfasst, können beispielsweise Signale drahtlos empfangen und dem Gerät, der Maschine bzw. Anlage zur Verfügung gestellt bzw. zur Kontrolle, insbesondere Steuerung, dieser in vorteilhafter Weise verwendet werden. Auf Seiten des zu überwachenden technischen Gerätes bzw. Maschine sind hierzu keinerlei Modifikationen erforderlich.

In einer vorteilhaften Weiterbildung der Erfindung wird der Sender und/oder der Empfänger als Teilnehmer eines öffentlichen Kommunikationsnetzes ausgebildet. Auf diese Weise ist keine separat zu erstellende Datenübertragungsstrecke erforderlich.

In einer besonders vorteilhaften Ausführungsform der Erfindung wird der Sender und/oder der Empfänger des Signalgeräts als Wechselmodul ausgebildet. Dadurch ist es möglich, mit deutlich geringeren Investitionskosten stets nur eine Auswahl von Maschinen oder Anlagen mit einem erfindungsgemäßen Sender auszustatten.

In einer besonderen Ausführungsform der Erfindung wird als Empfänger und/oder Sender ein Festnetztelefon, ein Mobilfunktelefon, ein Funkgerät und/oder ein Netzwerk-und/oder ein Internetteilnehmer vorgesehen. Grundsätzlich sind alle solche Kommunikationseinrichtungen zur Realisierung der Erfindung geeignet. Im Falle der Ausbildung des Empfängers und/oder Senders als Funkgerät oder Mobiltelefon kann der entsprechende Sender und/oder Empfänger in der Signalvorrichtung ebenfalls als Funkgerät oder Mobiltelefon bzw. Funkmodem ausgebildet sein. Die Kommunikation zwischen Sender und/oder Empfänger im Signalgerät und Empfänger und/oder Sender beim Signaladressat, z.B. einer Bedienperson, findet dabei unmittelbar über die entsprechende drahtlose Übertragungsstrecke statt.

Die Art der zu übertragenden Signale kann generell je nach Anwendungsfall in vielfältiger Weise ausgestaltet werden. So kann eine Übertragung von Sprachnachricht ebenso vorgesehen werden, wie die Übertragung von geschriebenen Nachrichten, beispielsweise sogenannte SMS, usw. Auch die Übertragung einfacherer, z.B. symbolisierter Warn- oder Informationssignale sind jedoch ohne weiteres denkbar.

Insbesondere bei einer digitalen Signalübertragung ist es darüber hinaus ohne weiteres denkbar, verschiedene Betriebszustände des mit der erfindungsgemäßen Signalvorrichtung versehenen technischen Geräts mitzuteilen. Hierbei kommen nicht nur Störzustände in Frage, sondern es können auch Mitteilungen über die Art der vorzunehmenden Handhabungs- oder Wartungstätigkeiten, wie beispielsweise das erforderliche Nachfüllen von Magazinen, das Durchführen von Wartungsarbeiten, usw. angezeigt oder auch im Vorfeld angekündigt werden, so dass eine entsprechende Person rechtzeitig und insbesondere auch vor Eintreten eines Störfalls herbeigerufen werden kann.

Vorzugsweise weist die Kontrolleinheit eine vom technischen Gerät unabhängige Energieversorgung auf. Hiermit wird eine autarke Betriebsweise der Signalvorrichtung realisierbar-Dies trifft somit nicht nur auf die Parameteraufbereitung mit Hilfe der Kontrolleinheit gemäß der Erfindung, sondern auch gemäß dieser Variante auf die Energieversorgung zu. Hiermit wird eine weitestgehend unabhängige Betriebsweise der Signalvorrichtung vom technischen Gerät bzw. deren Hard- und Software realisierbar.

Beispielsweise weist die Signalvorrichtung einen handelsüblichen Netzstecker und/oder eine Trafoeinheit und/oder AC/DC-Wandler oder dergleichen und/oder Batterien oder Akkumulatoren auf.

Vorteilhafterweise ist die Kontrolleinheit in einem vom technischen Gerät separaten Gehäuse integriert. Hierdurch kann die Kontrolleinheit gemäß der Erfindung z.B. unabhängig vom technischen Gerät an beliebigen Lokalitäten angebracht und fixiert werden. Beispielsweise wird die Kontrolleinheit bzw. das Gehäuse am technischen Gerät fixiert.

In einer besonderen Weiterbildung der Erfindung ist die Kontrolleinheit in einem vom Signalelement separaten Gehäuse integriert. Hiermit wird eine unabhängige Installation der Kontrolleinheit vom Signalelement realisierbar. Darüber hinaus wird hiermit in vorteilhafter Weise ermöglicht, bereits handelsübliche Signalelemente bzw. Signalsäulen oder dergleichen zu verwenden und diese gemäß der Erfindung auszubilden bzw. entsprechend nachzurüsten.

Vorzugsweise ist die Signalvorrichtung als Signalsäule mit wenigstens einem Wechselmodul und einem Sockelelement ausgebildet. Auch gemäß dieser Variante können handelsübliche Komponenten verwendet werden, was eine wirtschaftlich günstige Herstellung ermöglicht.

In einer besonderen Variante der Erfindung ist die Kontrolleinheit im Sockelelement integriert. Bereits handelsübliche Sockelelemente bieten im Allgemeinen genügend Pliatz, um beispielsweise eine elektronische Kontrolleinheit gemäß der Erfindung aufzunehmen. Mit Hilfe dieser Maßnahme kann ein separates Gehäuse für die Kontrolleinheit entfallen und/oder es können handelsübliche Signalsäulen auf besonders einfache Weise erfindungsgemäß ausgebildet werden, ohne dass dies z.B. für Laien, zumindest auf den ersten Blick, sichtbar ist.

Vorteilhafterweise ist die Kontrolleinheit im Wechselmodul integriert. Gerade diese Variante der Erfindung bietet die Möglichkeit besonders einfach ein Nachrüsten bzw. Ausrüsten bislang handelsüblicher Signalvorrichtungen bzw. Signalsäulen gemäß der Erfindung auszubilden. Wechselmodule sind gerade dafür ausgebildet, dass diese einfach und zumeist beliebig austauschbar sind. Beispielsweise kann ein bereits handelsübliches Gehäuse für Wechselmodule zur Aufnahme bzw. Integration der erfindungsgemäßen Kontrolleinheit verwendet werden.

Vorzugsweise ist die Sendeeinheit mit dem Sender und/oder Empfänger im Gehäuse der Kontrolleinheit integriert. Hierdurch wird eine drahtlose Datenübertragung auf beispielsweise handelsübliche Signalelemente wie Leuchtelemente und/oder Akustiksignalgeber in eleganter Weise umsetzbar.

Vorteilhafterweise ist die Sendeeinheit mit dem Sender und/oder Empfänger in einem Wechselmodul und/oder Sockelelement der Signalvorrichtung integriert. Hierdurch wird eine besonders einfache Nachrüstung handelsüblicher Signalvorrichtungen gemäß der Erfindung möglich.

### Ausführungsbeispiel

Ein Ausführungsbeispiel der Erfindung ist in der Zeichnung dargestellt und wird anhand der einzigen Figur nachfolgend näher erläutert.

Figur 1 zeigt schematisch einen Aufbau einer erfindungsgemäßen Signalvorrichtung.

Eine Leuchteinheit 1 bzw. eine Signalsäule 1 ist im dargestellten Ausführungsbeispiel über eine Leitung 2 und einen Stecker 3 mit einer Kontrolleinheit 4 in vorteilhafter Weise lösbar verbunden. Die Leuchteinheit 1 umfasst mehrere Leuchtmodule 5 bzw. Wechselmodule 5 und ein Sockelelement 6, über das die Leuchteinheit 1 mit der Kontrolleinheit 4 verbunden ist.

Ein Wechselmodul 5 kann beispielsweise auch als Blitzmodul, Glühbirnenmodul, Leuchtdiodenmodul, Piezasummermodul oder Hornmodul ausgebildet werden. Darüber hinaus kann auch ein spezielles Wechselmodul 5 als Funkmodul zur drahtlosen Datenübertragung mit einem nicht näher dargestellten Empfänger/Sender ausgebildet werden. Beispielsweise kann die Leuchteinheit 1 zwar mit Hilfe der Leitung 2 mit der Kontrolleinheit 4 verbunden werden, jedoch kann ein entsprechendes Funkmodul beispielsweise drahtlos eine Bedien- bzw. überwachungsperson mit Handy oder dergleichen alarmieren.

Die Kontrolleinheit 4 weist eine eigene Energieversorgung 7 auf, die im dargestellten Beispiel als handelsüblicher Stecker, insbesondere für 230 V AC, realisiert ist. Beispielsweise ist in der Kontrolleinheit 4 ein AC/DC Wandler oder dergleichen vorgesehen, so dass die Leuchteinheit 1 beispielsweise mit 24 V DC versorgt werden kann.

Die Kontrolleinheit 4 bzw. ein Gehäuse der Kontrolleinheit 4 weist beispielsweise vier Eingänge 8 für Zustandsparameter eines nicht näher dargestellten technischen Gerätes oder dergleichen auf. Gemäß Figur 1 sind die Eingänge 8 als Sensoreingänge für Sensoren 9 ausgebildet. Beispielhaft sind vier unterschiedliche Sensortypen symbolisch dargestellt, wobei Sensor 9a als induktiver Sensor, Sensor 9b als kapazitiver Sensor, Sensor 9c als optischer Sensor bzw. Lichtschranke oder dergleichen und Sensor 9d als mechanischer Sensor bzw. Taster oder dergleichen ausgebildet ist.

Grundsätzlich kann die dargestellte Variante der Erfindung derart ausgebildet werden, dass die einzelnen Komponenten beispielsweise im "plug and play"-Verfahren und/oder an das technische Gerät anschließbar bzw. zusammensteckbar sind. Das bedeutet, dass die Leuchteinheit 1 beispielsweise als Peripheriegerät an die Kontrolleinheit 4 anschließbar ist, ohne dass spezielle Treiber oder dergleichen installiert oder andere Einstellungen vorgenommen werden müssen. Entsprechendes kann auch bei einem Anschluss an das technische Gerät in nicht näher dargestellter Weise verwirklicht werden.

Darüber hinaus können die Sensoren 9 mit der Kontrolleinheit 4 im "plug and play"-Verfahren verbunden bzw. angeschlossen werden, ohne dass entsprechende Treiber oder dergleichen notwendig sind.

Weiterhin ist denkbar, dass wenigstens eine Bildaufnahmeeinheit zur Erfassung eines Bildes vorgesehen ist. Vorzugsweise ist die Bildaufnahmeeinheit als Digitalkamera zur Erfassung digitaler Bilder ausgebildet. Ebenso ist denkbar, in vorteilhafter Weise eine Tonaufnahmeeinheit zur Aufnahme von Tönen bzw. Sprache vorzusehen. Mit diesen Varianten der Erfindung ist eine optische und/oder akustische Überwachung des Umfeldes des Signalgerätes und gegebenenfalls mit vorteilhafter Signalisierung umsetzbar. Zum Beispiel zur Diebstahlsicherung und/oder zum Schutz vor Unfällen der Bedienpersonen bei entsprechenden Maschinen. Hierbei ist von Vorteil, die Bildaufnahmeeinheit und/oder die Tonaufnahmeeinheit mit dem technischen Gerät und/oder der Kontrolleinheit gemäß der Erfindung und/oder im "plug and play"-Verfahren zu verbinden.

## Patentansprüche

1. Signalvorrichtung, insbesondere Signalsäule, zum Signalisieren von wenigstens einem Betriebszustand von einem technischen Gerät wie einer Maschine, einer Anlage, eines Fahrzeugs oder dergleichen, mit wenigstens einem Signalelement (5), insbesondere einem Leuchtelement (5) und/oder akustischen Signalgeber, **dadurch gekennzeichnet, dass** die Signalvorrichtung eine vom technischen Gerät unabhängige Kontrolleinheit (4) zum Kontrollieren des Betriebszustandes wenigstens des Signalelementes (5) aufweist, die wenigstens einen Parametereingang (8) zum Erfassen eines Zustandsparameters des technischen Gerätes aufweist.

2. Signalvorrichtung nach Anspruch 1, **dadurch gekennzeichnet, dass** der Zustandsparameter als Sensorparameter eines Sensors (9) ausgebildet ist.

3. Signalvorrichtung nach einem der vorgenannten Ansprüche, **dadurch gekennzeichnet, dass** der Sensor (9) als ein Sensor (9) des technischen Gerätes ausgebildet ist.

4. Signalvorrichtung nach einem der vorgenannten Ansprüche, **dadurch gekennzeichnet, dass** der Sensor (9) als ein vom technischen Gerät unabhängiger Sensor (9) ausgebildet ist.

5. Signalvorrichtung nach einem der vorgenannten Ansprüche, **dadurch gekennzeichnet, dass** wenigstens eine eine Datenleitung (2) umfassende Steckereinheit (3) zum Verbinden wenigstens des Signalelementes (5) mit der Kontrolleinheit (4) vorgesehen ist.

6. Signalvorrichtung nach einem der vorgenannten Ansprüche, **dadurch gekennzeichnet, dass** wenigstens eine Sendeeinheit mit einem Sender zur drahtlosen Datenübertragung auf einen Empfänger vorgesehen ist.

7. Signalvorrichtung nach einem der vorgenannten Ansprüche, **dadurch gekennzeichnet, dass** die Sendeeinheit zur Datenübermittlung zwischen der Kontrolleinheit (4) sowie dem Signalelement (5) ausgebildet ist.

8. Signalvorrichtung nach einem der vorgenannten Ansprüche, **dadurch gekennzeichnet, dass** die Kontrolleinheit (4) eine vom technischen Gerät unabhängige Energieversorgung (7) aufweist

9. Signalvorrichtung nach einem der vorgenannten Ansprüche, **dadurch gekennzeichnet, dass** die Kontrolleinheit (4) in einem vom technischen Gerät separaten Gehäuse integriert ist.

10. Signalvorrichtung nach einem der vorgenannten Ansprüche, **dadurch gekennzeichnet, dass** die Kontrolleinheit (4) in einem vom Signalelement (5) separaten Gehäuse integriert ist.

11. Signalvorrichtung nach einem der vorgenannten Ansprüche, **dadurch gekennzeichnet, dass** die Signalvorrichtung als Signalsäule mit wenigstens einem wechselmodul (5) und einem Sockelelement (6) ausgebildet ist.

12. Signalvorrichtung nach einem der vorgenannten Ansprüche, **dadurch gekennzeichnet, dass** die Kontrolleinheit (4) im Sockelelement (6) integriert ist.

13. Signalvorrichtung nach einem der vorgenannten Ansprüche, **dadurch gekennzeichnet, dass** die Kontrolleinheit (4) im Wechselmodul (5) integriert ist.
